# EUROPÄISCHE PATENTSCHRIFT

(11) **EP 0 319 756 B1**
(45) Veröffentlichungstag und Bekanntmachung des Hinweises auf die Patenterteilung: **09.06.1993**
(21) Anmeldenummer: 88119268.6
(22) Anmeldetag: 19.11.1988
(51) Int. Cl.: B24D 9/04

(54) **Rotativ antreibbare Werkzeugspannvorrichtung**
Tool-locking device for a rotary tool
Dispositif de blocage d'outil pouvant être entraîné en rotation

(30) Priorität: 11.12.1987 DE 3741983
(43) Veröffentlichungstag der Anmeldung: 14.06.1989
(73) Patentinhaber: MONTI-WERKZEUGE GMBH, D-53227 Bonn (DE)
(72) Erfinder: Montabaur, Werner, D-5330 Königswinter 21 (DE); Thomas, Detlef, D-8000 München 70 (DE)
(74) Vertreter: Honke, Manfred, Dr.-Ing.

(56) Entgegenhaltungen:
- CH-A- 359 376
- US-A- 2 818 692
- US-A- 3 561 173
- US-A- 4 365 448

## Beschreibung

Die Erfindung betrifft eine rotativ antreibbare Werkzeugspannvorrichtung mit zumindest zwei Spannscheiben und einer gemeinsamen Spannschraube zum Einspannen einer Werkzeughülse zwischen den beiden Spannscheiben. - Werkzeughülse meint im Rahmen der Erfindung ein hülsenartiges Werkzeug, also eine Hülse mit werkzeugbildender Hülsenaußenseite. Dabei kann es sich beispielsweise um eine Schleifhülse aus Schmirgelpapier, eine Bürstenhülse mit radial abstehenden Borsten oder dergleichen handeln. Eine Werkzeugspannvorrichtung gemäß Obergriff des Anspruchs 1 ist z.B. aus der CH-A-359 376 bekannt.

Bei Werkzeugspannvorrichtungen der vorbeschriebenen Ausführungsform bereitet insbesondere das Einspannen von biegsamen Werkzeughülsen, also von Werkzeughülsen aus biegeelastischem oder flexiblem Material, jedenfalls nicht hinreichend biegesteifem Material, häufig Schwierigkeiten. Das gilt nicht nur in bezug auf eine einwandfreie Positionierung bzw. Zentrierung zwischen den Spannscheiben, sondern auch hinsichtlich einer hinreichenden Stabilisierung, um im Einsatz die angreifenden Beanspruchungen ohne Deformationen aufnehmen zu können. Aus diesem Grunde finden regelmäßig Gummikerne Verwendung, welche in die Werkzeughülsen eingesetzt und gemeinsam mit den Werkzeughülsen zwischen den Spannscheiben eingespannt werden. Derartige Gummikerne werden gleichsam nachgedrückt, wenn sich das Hülsenmaterial nach längerem Einsatz dehnt, um stets eine hinreichende Abstützung der Werkzeughülsen auf den Gummikernen zu erreichen. Ein derartiges Nachdrücken ist jedoch problematisch, weil mit den Gummikernen auch eine Aufbauchung der Werkzeughülsen stattfindet, so daß für die verschiedenen Bearbeitungsprozesse eine ständig kleiner werdende Auflagefläche zur Verfügung steht, die überdies erhöhtem Verschleiß unterliegt. Aus der kleinflächigen Werkzeugauflage resultiert ein unwirtschaftlicher Werkzeugeinsatz. Der erhöhte Verschleiß ist überdies kostenaufwendig. Problematisch ist ferner, daß Gummikerne sich durch eine besonders hohe Rückstellfähigkeit auszeichnen müssen, um neue Werkzeughülsen einwandfrei aufnehmen zu können. - Diese Nachteile will die Erfindung vermeiden.

Der Erfindung liegt die Aufgabe zugrunde, eine rotativ antreibbare Werkzeugspannvorrichtung der eingangs beschriebenen Art zu schaffen, die unter Verzicht auf einen Gummikern oder derlgeichen Stützkörper stets eine einwandfreie Positionierung und Stabilisierung der jeweils eingespannten Werkzeughülse gewährleistet, so daß aus den im Einsatz angreifenden Beanspruchungen keine Deformationen resultieren, also stets eine zylindrische Werkzeugoberfläche zur Verfügung steht, selbst wenn die Werkzeughülse aus biegsamem Material besteht und keinen Stützkern aufweist.

Diese Aufgabe wird mit einer Werkzeugspannvorrichtung gemäß Anspruch 1 gelöst. Die Maßnahmen der Erfindung haben zur Folge, daß Werkzeughülsen aus biegsamem Material überraschenderweise eine mit wachsender Drehzahl um ihre zentrale Rotationsachse zunehmende Rotationsstabilität erhalten, so daß sich im Ergebnis ein biegesteifer Werkzylinder aufbaut, der höchsten angreifenden Beanspruchungen mit Rückstelleffekt gewachsen ist, ohne daß Deformationen im Einsatz eintreten. Offenbar ist die Rotationsstatbilisierung auf die sich einstellenden Zentrifugalkräfte zurückzuführen, welche überdies für eine einwandfreie Zentrierung der betreffenden Werkzeughülse in den Ringnuten sorgt. Jedenfalls macht die erfindungsgemäße Werkzeugspannvorrichtung den herkömmlichen Einsatz von Gummikernen oder dergleichen Stützkörper für Werkzeughülsen selbst aus biegsamem oder flexiblem Material überflüssig.

Weitere vorteilhafte Merkmale sind im folgenden aufgeführt. So sieht die Erfindung vor, daß die eine Spannscheibe die eingespannte Werkzeughülse außenseitig übergreifende Axialstege und die andere Spannscheibe in entsprechender Verteilung, z. B. 120° Verteilung, Einsteckausnehmungen für die Stegenden der Axialstege aufweist. Durch diese Axialstege bleibt die Zylinderform der Werkzeughülsen selbst bei extrem hohen Zentrifugalkräften erhalten. Dabei können die Werkzeughülsen Längsnuten zur verdeckten Aufnahme der Axialstege aufweisen, die Axialstege können aber zwischen den sie überkragenden Werkzeugelementen auf der Hülsenoberfläche verlaufen. Innenumfangseitig kann sich an die Ringnuten jeweils ein Zentrierkonus anschließen, welche das Zentrieren bzw. Positionieren der Werkzeughülsen erleichtern. - Weiter schlägt die Erfindung vor, daß die beiden Spannscheiben bei eingespannter Werkzeughülse über einen Zentralschaft mit Längsbohrung zum Hindurchführen der Spannschraube distanziert sind, wobei die eine Spannscheibe den Zentralschaft mit endseitig mehrkantiger Einsteckausnehmung und die andere Spannscheibe einen korrespondierenden Einsteckdorn aufweist. Die mehrkantige Einsteckausnehmung bzw. der mehrkantige Einsteckdorn sind derart auf die umfangseitige Verteilung der Axialstege abgestimmt, daß sich die beiden Spannscheiben ohne umständliche Manipulationen schnell und einwandfrei unter Zwischenschaltung der betreffenden Werkzeughülse gleichsam einstecken und mittels der Spannschraube verspannen lassen. Wie die Axialstege sorgt auch der Zentralschaft dafür, daß die beiden Spannscheiben stets einwandfrei distanziert sind, also eine Deformation von biegsamen Werkzeughülsen schon im Zuge des Einspannens zwischen den Spannscheiben unterbunden wird. Darüber hinaus sorgen die Axialstege und der Zentralschaft für eine drehfeste Verbindung zwischen den beiden Spannscheiben, wobei die Rotationsachse stets durch die Spannscheiben und den Zentralschaft bzw. die Spannschraube verläuft. - Weiter empfiehlt die Erfindung, daß die Spannschraube eine als Adapter ausgebildete Spannmutter aufweist, der einerseits in eine außenseitige Einsteckausnehmung der betreffenden Spannscheibe drehsicher einsteckbar und andererseits zum Anschluß eines Drehantriebes, z. B. eine Bohrmaschine oder Winkelschleifmamaschine eingerichtet ist. Dieser regelmäßig als Merhkant ausgebildete Adapter läßt sich beispielsweise unschwer in den Spannkopf einer Bohrmaschine oder Winkelschleifmaschine einsetzen und weist im übrigen eine Gewindebohrung auf, in welche die Spannschraube endseitig eingeschraubt wird. Gleichzeitig ist für einen drehfesten Sitz des Adapters in der Einsteckausnehmung der zugeordneten Spannscheibe gesorgt. - Unter bestimmten Betriebsverhältnissen, beispielsweise beim Arbeiten mit niedrigen Drehzahlen, kann es sich empfehlen, zur Stabilisierung einer Werkzeughülse aus biegsamem Material eine Stabilisierungsbuchse mit im wesentlichen gleicher Breite in die Werkzeughülse einzusetzen. Eine solche Stabilisierungsbuchse kann zugleich als Widerlager für die Werkzeugelemente dienen, damit die Werkzeugelemente also nicht infolge der angreifenden Beanspruchungen in das Hülseninnere zurückgedrückt werden. Denn vorzugsweise besteht die Werkzeughülse aus biegsamem Material. Dabei kann es sich z. B. um eine Bürstenhülse mit radial abstehenden Borsten, z. B. U-förmigen Borsten handeln, wobei diese Werkzeughülse im Bereich der sie übergreifenden Axialstege borstenfrei ist.

Im folgenden wird die Erfindung anhand einer lediglich ein Ausführungsbeispiel darstellenden Zeichnung näher erläutert; es zeigen:
- Fig. 1: eine erfindungsgemäße Werkzeugspannvorrichtung in Explosivdarstellung mit einer Werkzeughülse und einer Stabilisierungsbuchse,
- Fig. 2: den Gegenstand nach Fig. 1 in zusammengebautem Zustand ohne Werkzeughülse und Stabilisierungsbuchse,
- Fig. 3: eine Spannscheibe für den Gegenstand nach Fig. 1 in Ansicht aus der Richtung des Pfeiles A in Fig. 1,
- Fig. 4: eine Spannscheibe des Gegenstandes nach Fig. 1 in Richtung des Pfeiles B in Fig. 1,
- Fig. 5: eine Spannschraube und eine als Adapter ausgebildete Spannmutter für den Gegenstand nach Fig. 1.

In den Figuren ist eine rotativ antreibbare Werkzeugspannvorrichtung mit zumindest zwei Spannscheiben 1, 2 und einer gemeinsamen Spannschraube 3 zum Einspannen einer Werkzeughülse 4 zwischen den beiden Spannscheiben 1, 2 dargestellt, wobei die Rotationsachse 5 durch die Spannscheiben bzw. Spannschraube 3 verläuft. Die beiden Spannscheiben 1, 2 weisen konzentrische Ringnuten 6 zum Einspannen von im wesentlichen durchmessergleichen Werkzeughülsen 4 auf, also jede Spannscheibe 1, 2 jeweils zumindest eine solche Ringnut 6. Die eine Spannscheibe 1 weist die eingespannte Werkzeughülse außenseitig übergreifende Axialstege 7, die andere Spannscheibe 2 in entsprechender Verteilung, z. B. 120° Verteilung, Einsteckausnehmungen 8 für die Stegenden der Axialstege 7 auf. Die Axialstege 7 begrenzen die zugeordnete Ringnut 6 außenumfangseitig. Innenumfangseitig schließt sich jeweils ein Zentrierkonus 9 an die Ringnuten an. Die beiden Spannscheiben 1, 2 sind bei eingespannter Werkzeughülse 4 über einen Zentralschaft 10 mit Längsbohrung 11 zum Hindurchführen der Spannschraube 3 distanziert, wobei die eine Spannscheibe 1 den Zentralschaft 10 mit endseitig mehrkantiger Einsteckaufnehmung 12 und die andere Spannscheibe 2 einen entsprechenden mehrkantigen Einsteckdorn 13 aufweist. Die Spannschraube 3 weist eine als Adapter 14 ausgebildete Spannmutter auf. Der Adapter 14 ist einerseits in eine außenseitige Einsteckausnehmung 15 der betreffenden Spannscheibe 1 drehsicher einsteckbar und anderseits zum Anschluß eines Drehantriebes, z. B. einer Bohrmaschine eingerichtet. Die Einsteckausnehmung 15 ist zur Aufnahme von Adaptern 14 unterschiedlicher Größe bzw. Querschnitte eingerichtet. In die jeweilige Werkzeughülse 4 kann eine Stabilisierungsbuchse 16 mit im wesentlichen gleicher Breite eingesetzt werden. Bevorzugt wird eine Werkzeughülse 4 aus biegsamem Material eingesetzt. Nach dem Ausführungsbeispiel handelt es sich um eine Bürstenhülse mit radial abstehenden Borsten 17, z. B. U-förmigen Borsten, wobei diese Werkzeughülse 4 im Bereich der sie übergreifenden Axialstege 7 borstenfrei ist.

## Patentansprüche

1. Rotativ antreibbare Werkzeugspannvorrichtung mit zumindest zwei Spannscheiben mit konzentrischen Ringnuten und einer gemeinsamen Spannschraube zum Einspannen einer Werkzeughülse zwischen den beiden Spannscheiben, **dadurch gekennzeichnet,** daß eine Spannscheibe (1) Axialstege (7) aufweist, die formschlüssig in Einsteckausnehmungen (8) der anderen Spannscheibe (2) eingreifen, daß die Axialstege (7) die Ringnuten (6) außenumfangsseitig begrenzen und eine einzuspannende Werkzeughülse (4) außenseitig übergreifen, so daß zwischen die beiden Spannscheiben (1, 2) Werkzeughülsen (4) aus biegsamem Material ohne Stützkern einspannbar sind.

2. Werkzeugspannvorrichtung nach Anspruch 1, dadurch gekennzeichnet, daß die eine Spannscheibe (1) die eingespannte Werkzeughülse (4) außenseitig übergreifende Axialstege (7) und die andere Spannscheibe (2) in entsprechender Verteilung, z. B. 120° Verteilung, Einsteckausnehmungen (8) für die Stegenden der Axialstege (7) aufweist.

3. Werkzeugspannvorrichtung nach einem der Ansprüche 1 bis 2, dadurch gekennzeichnet, daß sich innenumfangseitig jeweils ein Zentrierkonus (9) an die Ringnuten (6) anschließt.

4. Werkzeugspannvorrichtung nach einem der Ansprüche 1 bis 2, dadurch gekennzeichnet, daß die beiden Spannscheiben (1, 2) bei eingespannter Werkzeughülse (4) über einen Zentralschaft (10) mit Längsbohrung (11) zum Hindurchführen der Spannschraube (3) distanziert sind, wobei die eine Spannscheibe (1) den Zentralschaft (10) mit endseitig mehrkantiger Einsteckausnehmung (12) und die andere Spannscheibe (2) einen korrespondierenden Einsteckdorn (13) aufweist.

5. Werkzeugspannvorrichtung nach einem der Ansprüche 1 bis 4, dadurch gekennzeichnet, daß die Spannschraube (3) eine als Adapter (14) ausgebildete Spannmutter aufweist, der einerseits in eine außenseitige Einsteckausnehmung (15) der betreffenden Spannscheibe (1) drehsicher einsteckbar und andererseits zum Anschluß eines Drehantriebes, z. B. einer Bohrmaschine oder Winkelschleifmaschine eingerichtet ist.

6. Werkzeugspannvorrichtung nach einem der Ansprüche 1 bis 5, dadurch gekennzeichnet, daß in die Werkzeughülse (4) eine Stabilisierungsbuchse (16) mit im wesentlichen gleicher Breite einsetzbar ist.

7. Werkzeugspannvorrichtung nach einem der Ansprüche 1 bis 6, dadurch gekennzeichnet, daß die Werkzeughülse (4) aus biegsamem Material besteht, z. B. als Bürstenhülse mit radial abstehenden Borsten, z. B. U-förmigen Borsten (17) ausgebildet ist und im Bereich der sie übergreifenden Axialstege (7) borstenfrei ist.

## Claims

1. A tool-locking device for a rotary tool, having at least two locking plates with concentric annular grooves and a common locking screw to clamp the tool hub between the two locking plates, characterised in that the one locking plate (1) has axial tongues (7) which fit tightly into sockets (8) in the other locking plates (2), that the axial tongues (7) have outer peripheral faces which abut on the annular grooves (6), and extend externally over the locked tool hub (4), so that flexible material tool hubs (4) are clampable between the two locking plates (1,2) without a supporting core.

2. A tool-locking device as in Claim 1, characterised in that the one locking plate (1) has the axial tongues (7) which extend externally over the locked tool hub (4), whilst the other locking plate (2) has the sockets (8) for the tips of the axial tongues (7), at the same spacing, e.g. at 120° to each other.

3. A tool-locking device as in either of Claims 1 and 2, characterised in that a centering cone (9) is provided on the inside of, and adjacent to each of, the annular grooves (6).

4. A tool-locking device as in either of Claims 1 and 2, characterised in that the two locking plates (1,2) with the tool hub clamped between them are positioned by a central shaft (10) having a longitudinal bore (11) to accommodate the locking screw (3), the one locking plate (1) holding the central shaft (10) and the other locking plate (2) having a polygonal plug (13) fitting into a corresponding socket (12) in the end of the central shaft.

5. A tool-locking device as in any of Claims 1 to 4, characterised in that the locking screw (3) has a locking nut formed as an adapter (14), one end of which fits unrotatably into a recess (15) in the outer face of the relevant locking plate (1), whilst the other end is adapted for connection to rotary driving means, for example in a drilling or angular grinding machine.

6. A tool-locking device as in any of Claims 1 to 5, characterised in that a stabilising sleeve (16) of substantially the same breadth as the tool hub (4) is inserted therein.

7. A tool-locking device as in any of Claims 1 to 6, characterised in that the tool hub (4) is made from a flexible material, for example a brush-holder with radially spaced bristles, for example U-shaped bristles (17), no bristles being fitted in the areas over which the axial tongues (7) extend.

## Revendications

1. Dispositif porte-outil pouvant être entraîné en rotation, avec au moins deux disques de serrage avec des gorges annulaires concentriques et un boulon de serrage commun pour le montage d'une douille d'outil entre les deux disques de serrage,
**caractérisé** en ce qu'un disque de serrage (1) présente des branches axiales (7) qui s'engagent dans des évidements (8) de forme complémentaire ménagés dans l'autre disque de serrage (2), en ce que les branches axiales (7) délimitent les gorges annulaires (6) sur leur périphérie extérieure et recouvrent une douille d'outil (4) destinée à être serrée dans le dispositif, de telle sorte qu'il est possible de serrer entre les deux disques de serrage (1,2) des douilles d'outils (4) en matière flexible sans noyau d'appui.

2. Dispositif porte-outil selon la revendication 1, caractérisé en ce qu'un disque de serrage (1) présente les branches axiales (7) recouvrant extérieurement la douille d'outil (4) serrée et l'autre disque de serrage (2) présente, avec une répartition correspondante, par exemple à 120°, des évidements (8) d'encastrement pour les extrémités des branches axiales (7).

3. Dispositif porte-outil selon une des revendications 1 ou 2, caractérisé en ce qu'un cône de centrage (9) se raccorde chaque fois aux gorges annulaires (6) sur la périphérie intérieure de celles-ci.

4. Dispositif porte-outil selon une des revendications 1 ou 2, caractérisé en ce que les deux disques de serrage (1, 2) sont distancés, quand une douille d'outil (4) est montée, par un arbre central (10) avec un alésage longitudinal (11) pour le passage du boulon de serrage (3), un des disques de serrage (1) présentant l'arbre central (10) avec, sur son extrémité, un évidement polygonal (12) d'encastrement, tandis que l'autre disque de serrage (2) présente un poinçon encastrable (13) correspondant.

5. Dispositif porte-outil selon une des revendications 1 à 4, caractérisé en ce que le bouton de serrage (3) présente un écrou de serrage constituant un adaptateur (14) qui peut, d'une part, s'encastrer dans un évidement d'encastrement (15) ménagé dans la face extérieure du disque de serrage (1) correspondant, en étant solidaire en rotation avec celui-ci, et qui est, d'autre part, agencé pour le raccordement à un moyen d'entraînement en rotation, par exemple une perceuse ou une meuleuse d'angle.

6. Dispositif porte-outil selon une des revendications 1 à 5, caractérisé en ce qu'un manchon stabilisateur (16) peut être inséré dans la douille d'outil (4), avec une largeur sensiblement égale.

7. Dispositif porte-outil selon une des revendications 1 à 6, caractérisé en ce que la douille d'outil (4) est en matériau flexible, en étant par exemple sous la forme d'une douille de brosse avec des poils se dressant radialement, par exemple des poils (17) en forme de U et en étant dépourvue de poils dans la région des branches axiales (7) qui la recouvrent.
